# EUROPÄISCHE PATENTSCHRIFT

(11) **EP 0 104 649 B1**
(45) Veröffentlichungstag und Bekanntmachung des Hinweises auf die Patenterteilung: **03.12.1986**
(21) Anmeldenummer: 83109630.0
(22) Anmeldetag: 27.09.1983
(51) Int. Cl.: H01F 17/04

(54) **Elektrische Spule**
Electrical inductance coil
Inductance électrique

(30) Priorität: 27.09.1982 DE 3235655
(43) Veröffentlichungstag der Anmeldung: 04.04.1984
(73) Patentinhaber: SIEMENS AKTIENGESELLSCHAFT, 80333 München (DE); THOMSON-CSF, 75008 Paris (FR); COMPAGNIE EUROPEENNE DE COMPOSANTS ELECTRONIQUES LCC, F-92402 Courbevoie (FR); Philips Electronics N.V., 5621 BA Eindhoven (NL)
(72) Erfinder: Moura, Marc, F-93320 Pavillons sous Bois (FR); Tobben, Johannes H., NL-5694 5B Breugel (NL); Schmotz, Ernst, D-8202 Willing (DE)
(74) Vertreter: Mehl, Ernst, Dipl.-Ing.

## Beschreibung

Die Erfindung betrifft eine elektrische Spule die zum Einsatz in gedruckte Leiterplatten geeignet ist, mit einem Spulenkörper mit an den Spulenkörperenden angeordneten Spulenkörperflanschen mit Lötfahnen und mit auf den Spulenkörper aufgeschobenen oder aufgesteckten magnetisierbaren E-Kernhälften.

Durch die DE-A2944583 ist eine elektrische Spule, bestehend aus einem Spulenkörper mit Stirnflanschen, mit auf den Spulenkörper aufgeschobenen Kernteilen und mit einem U-förmigen Haltebügel bekannt, der auf das eine Kernteil aufgeschoben wird und mit an seinen Schenkelenden angeformten Nasen das andere Kernteil hintergreift.

Eine hinsichtlich ihrer Halterung ähnliche Anordnung ist in « Patent Abstracts of Japan », Band 4 Nr. 162 (E-33) (644), 12. November 1980, S. 56 E33 und JP-A 55110 010 beschrieben. Der dort gezeigte Übertrager besitzt zwei Spulenkörper mit an den Spulenkörperflanschen angeformten L-förmigen Halteteilen. In das Innere der Spulenkörper sind Kernteile mit ihren Schenkeln eingefügt, wobei die Kernteile durch schienenförmige Klammern lagegesichert sind, die gegen die Mittelstege der Kernteile anliegen und mit federnden Schenkelenden die L-förmigen Halteteile hintergreifen.

Der Erfindung liegt die Aufgabe zugrunde, für eine elektrische Spule der eingangs genannten Art eine ggf. auch automatisch mühelos montierbare, die exakte Ausrichtung der Kerne zueinander und zum Spulenkörper sichernde. einfache Halterung zu schaffen, wobei im wesentlichen nur auf die aufeinander stoßenden Außenschenkel der E-Kerne Druck ausgeübt und damit ein unerwünschter Luftspalt zwischen den einander zugekehrten Stirnflächen der Außenschenkel weitgehend vermieden wird.

Zur Lösung diese Aufgabe sieht die Erfindung bei einer elektrischen Spule gemäß Oberbegriff des Patentanspruches vor, daß gegen jede E-Kernhälfte eine an ihren Enden abgewinkelte Blattfeder nur gegen die zu den Außenschenkeln der E-Kernhälften benachbarten Bereiche der Mittelstege der E-Kernhälften anliegt und daß die abgewinkelten Enden der Blattfedern und beide Spulenkörperflansche mit Vorsprüngen bzw. Durchbrechungen ausgebildet sind, die im montierten Zustand der Blattfedern ineinander rasten, wobei die E-Kernhälfte gegeneinander gedrängt werden.

Wahlweise können dabei die Spulkörperflansche mit Vorsprüngen und die Blattfedern mit Durchbrechungen oder umgekehrt ausgestattet sein. Die Anordnung der Vorsprünge oder - falls dies zweckmäßig ist - der Durchbrechungen am Spulenkörperflansch sollte vorteilhafterweise an Flächen der Spulenkörperflansche erfolgen, die zu den abgewinkelten Enden der Blattfedern wenigstens angenähert parallel sind. Vorausgesetzt, es fehlen derartige Schrägflächen, so empfiehlt sich die einstückige Anformung von Vorsprüngen an die Spulenkörperflansche, die in einer gemeinsamen Ebene mit den Spulenkörperflanschen liegen.

Die Erfindung wird nachstehend anhand eines in der Zeichnung dargestellten Ausführungsbeispiels näher erläutert, das eine elektrische Spulenhälfte in auseinandergezogener und teilweise gebrochener Ansicht zeigt, wobei zur besseren Veranschaulichung die Wicklung weggelassen ist.

Der Spulenkörper 1 besitzt an die Stirnenden des Wickelkörpers einstückig angeformte Spulenkörperflansche 2 mit Lötfahnenleisten 6, die zu rechteckförmigen Rahmen 3 ergäntzt und mit elektrischen Anschlußstiften 7 bestückt sind. Im gezeigten Ausführungsbeispiel sind an die Schmalseiten dieser Rahmen Vorsprünge 15 einstückig angeformt, die nach außen gekehrt sind.

Im montierten Zustand der elektrischen Spule tauchen die Mittelbutzen 9 der E-Kernhälften 8. bestehend aus Ferrit, in das hohlzylindrische Innere des Wickelkörpers des Spulenkörpers 1 ein und durchdringen mit ihren Außenschenkeln 10 die Durchbrechungen 4 im Rahmen 3.

Die Blattfedern 13 liegen dabei nur gegen die zu den Außenschenkeln 10 benachbarten Bereiche der Flächen 12 der E-Kernhälften 8 an, so daß i.w. nur die Außenschenkel 10 der E-Kernhälften gegeneinander gedrängt werden. Die in den abgewinkelten Enden 14 der Blattfedern 13 ausgebildeten Durchbrechungen 16 rasten in die Vorsprünge 15 ein und gewährleisten so einen sicheren Halt der Blattfedern und folglich auch eine lagegesicherte Anordnung der E-Kernhälften 8.

Vorausgesetzt es fehlt ein Rahmen 3, so können die Vorsprünge 15 auch an die Stirnkanten der ggf. auch rechteckförmigen Stirnflansche 2 einstückig angeformt sein.

## Patentansprüche

Elektrische Spule, die zum Einsatz in gedruckte Leiterplatten geeignet ist, mit einem Spulenkörper mit an den Spulenkörperenden angeordneten Spulenkörperflanschen mit Lötfahnen und mit auf den Spulenkörper aufgeschobenen oder aufgesteckten magnetisierbaren E-Kernhälften, dadurch gekennzeichnet, daß gegen jede E-Kernhälfte (8) eine an ihren Enden (14) abgewinkelte Blattfeder (13) nur gegen die zu den Außenschenkeln (10) der E-Kernhälften (8) benachbarten Bereiche (12) der Mittelstege der E-Kernhälften (8) anliegt und daß die abgewinkelten Enden (14) der Blattfedern und beide Spulenkörperflansche mit Vorsprüngen (15) bzw. Durchbrechungen (16) ausgebildet sind, die ineinander rasten, wobei die E-Kernhälften gegeneinander gedrängt werden.

## Claims

An electrical inductance coil which is suitable for use in printed circuit boards, comprising a coil body having coil body flanges which are arranged at the ends of the coil body and have soldering lugs, and magnetizable E-core halves which are slipped onto or mounted on the coil body, characterised in that a leaf spring (13) which is angled at its ends (14) abuts against each E-core half (8) only against the regions (12) of the central crosspieces of the E-core halves (8), which are adjacent to the outer flanks (10) of the E-core halves (8) ; and that the angled ends (14) of the leaf springs and both coil body flanges are provided with projections (15) and openings (16) respectively which engage into one another, whereby the E-core halves are forced against one another.

## Revendications

Bobine électrique, convenant pour être utilisée sur des cartes à circuits imprimés, comprenant une carcasse avec des joues disposées aux extrémités de la carcasse, des cosses à souder et des demi-noyaux en E magnétisables qui sont emboîtés ou enfichés sur la carcasse, caractérisé en ce qu'une lame de ressort (13), coudée à ses extrémités (14), est appliquée contre chaque demi-noyau (8), mais uniquement dans des régions (12) des traverses des demi-noyaux (8), qui sont voisines des jambes extérieures (10) des demi-noyaux en E (8), et que les extrémités coudées (14) des lames de ressorts et les deux joues sont pourvues de saillies (15) respectivement d'ouvertures (16) qui s'encliquettent l'une dans l'autre, avec pressage des demi-noyaux en E l'un contre l'autre.
